# EUROPÄISCHE PATENTSCHRIFT

(11) **EP 1 220 993 B1**
(45) Veröffentlichungstag und Bekanntmachung des Hinweises auf die Patenterteilung: **04.08.2004**
(21) Anmeldenummer: 00974333.7
(22) Anmeldetag: 28.09.2000
(51) Int. Cl.: F15B 20/00

(54) **SICHERHEITSVENTIL**
SAFETY VALVE
SOUPAPE DE SECURITE

(30) Priorität: 15.10.1999 DE 19949874
(43) Veröffentlichungstag der Anmeldung: 10.07.2002
(73) Patentinhaber: IMI Norgren-Herion Fluidtronic GmbH & Co. KG, 70736 Fellbach (DE)
(72) Erfinder: PFUND, Stefan, 71364 Winnenden (DE); BALDAUF, Günter, 71394 Kernen (DE)
(74) Vertreter: Jakelski, Joachim, Dr.
(86) Internationale Anmeldenummer: PCT/DE2000/003376
(87) Internationale Veröffentlichungsnummer: WO 2001/029429

(56) Entgegenhaltungen:
- EP-A- 0 497 450
- DE-A- 2 121 528
- DE-A- 3 005 547
- DE-A- 19 622 198
- DE-U- 9 014 789
- US-A- 5 927 324

## Beschreibung

Die Erfindung betrifft ein Sicherheitsventil für druckluftbetriebene Verbraucher nach dem Oberbegriff des Anspruchs 1.

Ein solches Sicherheitsventil geht beispielsweise aus der DE 30 05 547 C2 sowie aus der DE 196 22 198 A1 hervor.

Derartige Sicherheitsventile werden beispielsweise zum Betätigen von Kupplungen und Bremsen von Pressen eingesetzt. Bei einer Fehlschaltung, in welcher die beiden Wegeventile unterschiedliche Schaltstellungen einnehmen, ist bei solchen Sicherheitsventilen der Zulauf gesperrt und die zum Verbraucher führende Leitung entlüftet, so daß in der letzteren kein Restdruck mehr vorhanden ist. Um eine solche Fehlschaltung festzustellen und die Anlage abzuschalten, ist bei dem aus der DE 30 05 547 C2 hervorgehenden Sicherheitsventil vorgesehen, die Steuerluft für die Vorsteuerventile nicht direkt vom Zulauf, sondern von Kreuzkanälen abzunehmen, die die beiden Bohrungen, in denen die Ventilteller geführt sind, miteinander über Kreuz verbinden. Hierdurch ist eine ständige dynamische Selbstüberwachung des Sicherheitsventiles erreichbar.

Aufgabe der Erfindung ist es, ein Sicherheitsventil der gattungsgemäßen Art derart weiterzubilden, daß ein Rücksetzen oder Wiedereinschalten des Ventils nach Beseitigung der Störung auf einfache Weise, vorzugsweise ohne Zuhilfenahme von elektrischen Schaltelementen, möglich ist.

Diese Aufgabe wird durch die Merkmale des Anspruchs 1 gelöst und hat den Vorteil, daß das Sicherheitsventil nicht nur bei einer auftretenden Störung eines der beiden Wegeventile sperrbar, sondern durch externe Betätigung des Schaltelements, beispielsweise durch Schlüsselschalter oder manuell oder durch Entfernen des gesamten Systemdruckes, auch wiedereinschaltbar ist. Weitere Vorteile und Ausgestaltungen der Erfindung sind Gegenstand der Unteransprüche.

So ist es beispielsweise besonders vorteilhaft, daß jedes Schaltelement eine Vorrichtung zur dynamischen Überwachung von Druckdifferenzen in wenigstens zwei Druckleitungen mit einer Kolben-Zylinder-Einheit ist, die bei unterschiedlichen Drücken in den beiden Druckleitungen den Eingang eines der beiden Wegeventile mit der Atmosphäre verbindet. Durch Verbinden des Eingangs eines der beiden Wegeventile mit der Atmosphäre wird ein unbeabsichtigtes und ungewolltes Wiedereinschalten des Sicherheitsventils vermieden.

Vorzugsweise ist das Schaltelement jeweils in einem der Vorsteuerkanäle angeordnet.

Weitere Vorteile und Merkmale der Erfindung sind Gegenstand der nachfolgenden Beschreibung und der Zeichnung.

In der Zeichnung zeigen:
- Fig. 1: eine Schnittdarstellung eines Sicherheitsventils gemäß der Erfindung in Ruhestellung;
- Fig. 2: das Sicherheitsventil in Schaltstellung;
- Fig. 3: das Sicherheitsventil in einer Fehlschaltung;
- Fig. 4: das Sicherheitsventil nach aufgetretenem und gespeichertem Fehler in Ruhestellung;
- Fig. 5: die Rücksetzung des Fehlers bei dem in Fig.1 bis 4 dargestellten Sicherheitsventil;
- Fig. 6: eine in einem erfindungsgemäßen Sicherheitsventil verwendete Vorrichtung zur Überwachung von Druckdifferenzen in zwei Druckleitungen in Ruhestellung und
- Fig. 7: die in Fig. 6 dargestellte Vorrichtung in Speicherstellung.

Ein Sicherheitsventil 10, dargestellt in Fig. 1 bis Fig. 5, umfaßt ein Gehäuse 12, in welchem zwei Wegeventile parallel geschaltet angeordnet sind. Jedes der beiden Wegeventile weist einen Arbeitskolben 16a und 16b und einen mit diesem fest verbundenen Ventilteller 18a, 18b auf. Das Gehäuse 12 hat einen Zulaufanschluß 20 für Druckluft, einen Rücklaufanschluß 22 und einen Verbraucheranschluß 24. Jedem der Wegeventile ist ein elektromagnetisch schaltbares Vorsteuerventil 26a bzw. 26b zugeordnet mit Ventilsitzen 28a bzw. 28b und Entlüftungsöffnungen 30a bzw. 30b. Die kolbenförmigen Ventilteller 18a, 18b sind in Bohrungen 36a, 36b des Gehäuses 12 geführt. Hierdurch werden Ventilsitze 34a, 34b geöffnet und geschlossen. Durch die Arbeitskolben 16a, 16b werden Ventilsitze 32a, 32b geöffnet und geschlossen.

Die beiden Ventilteller 18a, 18b weisen Querbohrungen 38 auf, die in einen Ringkanal 42a bzw. 42b münden.

In dem Gehäuse 12 sind des weiteren zwei Kanäle 46a, 46b, nachfolgend Kreuzkanäle genannt, ausgebildet, durch die die beiden Bohrungen 36a, 36b wechselseitig miteinander verbindbar sind. Von diesen Kreuzkanälen 46a, 46b zweigen Vorsteuerkanäle 48a, 48b ab, die über Speicherkammern 60a, 60b und nachfolgend noch näher zu beschreibenden Vorrichtungen zur dynamischen Überwachung von Druckdifferenzen, nachfolgend kurz Speicherventile 70a, 70b genannt, zu den Ventilsitzen 28a, 28b der Vorsteuerventile 26a, 26b führen. Von den Vorsteuerventilen führen ferner Kanäle 50a bzw. 50b zu den Arbeitskolben 16a, 16b bzw. zu deren Arbeitskammern 14a, 14b.

Die Speicherventile 70a, 70b sind so geschaltet, daß das dem einen Wegeventil 26a oder einem der beiden parallel geschalteten Wegeventile zugeordnete Speicherventil 70a eine erste Eingangsleitung 71a aufweist, die einerseits mit einem elektromagnetisch betätigbaren Ventil 72a und andererseits mit der Eingangsleitung 73b des anderen Speicherventils 70b verbunden ist, und eine zweite Eingangsleitung 73a, die mit der Speicherkammer 60b verbunden ist. Das dem anderen Wegeventil zugeordnete Speicherventil 70b weist eine Eingangsleitung 71b auf, die einerseits mit einem elektromagnetisch betätigbaren Ventil 72b und andererseits mit der zweiten Eingangsleitung 73a des anderen Speicherventils 70a verbunden ist, wohingegen seine zweite Eingangsleitung 73b mit der ersten Eingangsleitung 71a des Speicherventils 70a verbunden ist. Die Speicherventile 70a, 70b sind damit über die Speicherkammern 60a, 60b ebenfalls kreuzweise über die Kanäle 48a und 48b mit den parallel angeordneten Wegeventilen verbunden.

Zum Verständnis der Funktionsweise des Sicherheitsventils wird zunächst die Funktionsweise der Speicherventile 70a, 70b anhand der Fig. 6 und 7 erläutert.

Das Speicherventil zur dynamischen Überwachung und Speicherung von Druckdifferenzen, dargestellt in Fig. 6 und Fig. 7, umfaßt ein Gehäuse 200 mit einem Anschluß 207, der mit den zweiten Eingangsleitungen 73a bzw. 73b verbunden ist und einen Anschluß 211, der mit den ersten Eingangsleitungen 71a bzw. 71b verbunden ist. In dem Gehäuse 200 ist in einer Öffnung des Gehäuses 200 ein Kolben 202 entgegen der Rückstellkraft von Rückstellfedern 205 verschieblich.

Das Speicherventil umfaßt ferner einen Anschluß 208 und einen Anschluß 210, wobei der Anschluß 208 abhängig von der Stellung des Kolbens 202 entweder mit dem Anschluß 207 oder mit dem Anschluß 210, der seinerseits mit der Atmosphäre verbunden ist, verbindbar ist. Der Anschluß 208 ist bei dem in Fig. 1 bis Fig. 5 dargestellten Sicherheitsventil mit den Vorsteuerventilen 26a, 26b verbunden, wohingegen der Anschluß 210 mit der Rückleitung 22 oder der Atmosphäre verbunden ist.

Der Kolben 202 ist auf seiner den Rückstellfedern 205 abgewandten Seite durch eine Membran 201 abgeschlossen, die in dem Gehäuse 200 befestigt ist und eine wirksame Druckfläche A1 bildet, mit der der Kolben 201 mit einem Druck, der an dem Anschluß 211 herrscht, beaufschlagbar ist.

Auf der der Feder 205 zugewandten Seite des Kolbens 202 wird die wirksame Durckfläche durch die auf dieser Seite größere, durch einen Sitz 209 ausgebildete Druckfläche A2 des Kobens 202 gebildet. Darüber hinaus kann die Druckfläche aber auch durch einen Kolben mit einem Dichtelement, das beispielsweise ein Lippenring sein kann, ausgebildet werden.

Die durch die Rückstellfedern 205 erzeugte Federkraft hält den Kolben 202 in seiner in Fig. 6 dargestellten Ruhestellung. Hierzu weist der Kolben 202 auf seiner den Rückstellfedern 205 abgewandten Seite Dichtflächen 203 auf, die mit dem Ventilsitz 209 zusammenwirken.

Auf seiner den Rückstellfedern 205 zugewandten Seite weist der Kolben 202 ferner eine Dichtfläche 204 auf, die mit einem Ventilsitz 206 zusammenwirkt.

Das Speicherventil speichert ein Signal immer dann, wenn gleichzeitig am Anschluß 211 ein Druck und am Anschluß 207 kein Druck anliegt oder wenn hier eine Druckdifferenz anliegt, wie im folgenden näher beschrieben wird.

Werden die beiden Anschlüsse 207 und 211 mit Druck beaufschlagt, so verbleibt der Kolben 202 in seiner in Fig. 6 dargestellten Ruhestellung. Die Federkraft der Rückstellfedern 205 und die Druckkraft an der Fläche A2, die durch den Fluiddruck am Anschluß 207 erzeugt wird und auf den Ventilsitz 209 wirkt, ergeben in Ruhestellung eine resultierende Kraft, die den Kolben 202 entgegen einer Kraft halten, die durch den Fluiddruck, der an der Membran 201 auftritt, hervorgerufen wird. Es versteht sich, daß die beiden wirksamen Flächen A1, A2 sowie die Federkonstante dabei so gewählt sind, daß die wirksame Fläche A2 abzüglich der wirksamen Fläche A1 bei gleichem Druck an den Anschlüssen 207 und 211 eine resultierende Druckkraft ergeben, die so gewählt ist, daß der Kolben 202 in seiner Ruhestellung verharrt. In dieser Ruhestellung liegt an dem Anschluß 208 der gleiche Fluiddruck an wie an dem Anschluß 207. Der Anschluß 210 ist, wie oben erwähnt, mit der Atmosphäre oder Rückleitung 22 verbunden.

Die Speicherfunktion des Speicherventils ist folgende. Fällt der Fluiddruck am Anschluß 207 und damit am Anschluß 208 ab - wobei eine Druckdifferenz durch das Zusammenspiel der Fläche A1, A2 und die Federkraft der Federn 205 bestimmt werden kann, bei der ein Speichervorgang eingeleitet werden soll - so verbleibt (nur noch) die Federkraft und die resultierende Kraft aus dem niedrigeren Druck gegenüber dem Anschluss 211 an den Anschlüssen 207, 208, um den Kolben 202 in seiner Ruhestellung zu halten. Da aber die an der Membran 201 anliegende Druckkraft die Federkraft und die resultierende Kraft aus dem niedrigeren Druck gegenüber dem Anschluss 211 an den Anschlüssen 207, 208 überwiegt, da der Anschluss 211 weiterhin mit einem Druck beaufschlagt ist, bewegt sich der Kolben 202 in die in Fig. 7 dargestellte Speicherstellung nach unten in Richtung des Ventilsitzes 206 mit der Fläche A3.

Wenn nun am Anschluß 207 und 208 wieder ein Fluiddruck anliegt bzw. der Druck wieder ansteigt, so entsteht nur eine geringe nach oben gerichtete Kraft, die gebildet wird aus dem Produkt "Sitzfläche A3 des Ventilsitzes 206 mal Fluiddruck". Die Sitzfläche A3 des Ventilsitzes 206 ist dabei so dimensioniert, daß diese Kraft zusammen mit der von den Rückstellfedern 205 erzeugten Kraft nicht ausreicht, den Kolben 202 gegen die nach unten gerichtete Kraft, die gebildet wird durch das Produkt "Fluiddruck mal Membranfläche A1" zu bewegen. Ein Druckausgleich zwischen Anschluß 207 und 211 führt nicht zum Rücksetzen bzw. Löschen der Speicherfunktion der Vorrichtung in die Ruhestellung. Die aufgetretene Druckdifferenz bleibt gewissermaßen durch die Stellung des Kolbens , der den Anschluß 208 durch den Anschluß 210 mit der Atmosphäre verbindet, gespeichert.

Ein Rücksetzen des Speicherventils, d.h. eine Löschfunktion kann nur dadurch erzielt werden, daß der Raum über der Membran 201 durch den Anschluß 211 entlüftet wird, so daß die Federn 205 und der an der Sitzfläche A3 anstehende Fluiddruck den Kolben 202 wieder in seine Ausgangs- oder Ruhestellung nach oben bewegen. In diesem Falle ist das gespeicherte Signal gelöscht. Die Entlüftung kann, wie nachfolgend in Verbindung mit Fig. 1 bis 5 beschrieben, über die elektromagnetisch betätigbaren Rücksetzventile 72a bzw. 72b erfolgen.

In den Fig. 1 bis 5 bezeichnen gleiche Bezugszeichen identische Elemente.

Die Funktionsweise des Sicherheitsventils ist folgende. In Fig. 1 ist das Sicherheitsventil in Ruhestellung dargestellt. In Ruhestellung sind die Vorsteuerventile 26a, 26b geschlossen und die Arbeitskammern 14a, 14b der Arbeitskolben 16a, 16b über die Kanäle 50a, 50b und die Entlüftungsöffnungen 30a, 30b der Vorsteuerventile 26a, 26b entlüftet. Die Ventilteller 18a, 18b werden damit durch die Druckfedern 80a und 80b (und das Druckmittel) gegen die Sitze 34a, 34b gepreßt und schließen diese. Die Ventilsitze 32a und 32b der Arbeitskolben sind geöffnet, so daß der Verbraucheranschluß 24 zum Rücklaufanschluß 22 entlüftet ist. Werden die Vorsteuerventile 26a, 26b nun umgeschaltet, so werden, wie in Fig. 2 dargestellt, ihre Ventilsitze 28a, 28b geöffnet und ihre Entlüftungsöffnung 30a, 30b geschlossen. Das Volumen der Vorsteuerkanäle 48a, 48b der Speicherkammern 60a, 60b und der zweiten Anschlußleitungen 73a, 73b sowie den Anschlußleitungen 75a, 75b der Speicherventile 70a, 70b ist so groß gewählt, daß die in den Vorsteuerkanälen 48a, 48b sowie, den Speicherkammern 60a, 60b und den zweiten Anschlußleitungen 73a, 73b sowie den Anschlußleitungen 75a, 75b befindliche Druckluft, die über die Ventilsitze 28a, 28b und die Kanäle 50a, 50b in die Arbeitskammern 14a und 14b der Arbeitskolben 16a, 16b einströmt, ausreicht, um die Arbeitskolben 16a, 16b umzuschalten, so daß sie die in Fig. 2 gezeigte Position einnehmen, in welcher die Ventilsitze 32a, 32b der Arbeitskolben geschlossen und die Ventilsitze 34a, 34b der Ventilteller 18a, 18b geöffnet sind.

Die Druckluft strömt in diesem Fall vom Zulauf 20 in die hohl gebohrten Ventilteller 18a, 18b ein, von dort durch die Querbohrungen 38 in die Ringkanäle 42a, 42b, dann durch die Kreuzkanäle 46a, 46b in die Ringkanäle 40a, 40b und von diesen durch die Ventilsitze 34a, 34b hindurch über den Verbraucheranschluß 24 zum Verbraucher. Gleichzeitig strömt die Druckluft aus den Kreuzkanälen 46a, 46b bzw. aus den Ringkanälen 40a, 40b in die Vorsteuerkanäle 48a, 48b, in die Speicherkammern 60a, 60b und hin zu den Speicherventilen 70a, 70b, wobei sowohl jeweils die Eingangsleitung 71a bzw. 71b als auch die Eingangsleitung 73a bzw. 73b der Speicherventile 70a bzw. 70b mit Druckluft unter gleichem Druck beaufschlagt sind. Die Speicherventile 70a, 70b sind in diesem Zustand in der oben beschriebenen Ruhestellung, so daß die Ventilsitze 28a bzw. 28b mit Druckluft gefüllt sind, die unter dem vollen Zulaufdruck stehen, um die Arbeitskolben 16a, 16b der parallel angeordneten Ventile über die Leitungen 50a, 50b in Schaltstellung zu halten. Werden die Vorsteuerventile 26a, 26b nun erneut umgeschaltet und ihre Ventilsitze 28a, 28b geschlossen, so werden gleichzeitig die Entlüftungsöffnungen 30a, 30b geöffnet und die Arbeitskammern 14a, 14b der Arbeitskolben 16a, 16b über die Entlüftungsöffnungen 30a, 30b der Vorsteuerventile und die Kanäle 50a und 50b entlüftet.

Die beiden Wegeventile werden dann wieder in die in Fig. 1 dargestellte Ruhestellung umgeschaltet, da die Arbeitskolben 16a, 16b nicht mehr mit der Druckluft beaufschlagt sind und daher die Federn 80a, 80b die Ventilteller 18a, 18b auf ihre Ventilsitze 34a, 34b drükken. Die Vorsteuerkanäle 48a und 48b sind dabei jedoch mit Druckluft gefüllt, die den vollen Zulaufdruck aufweist, so daß bei erneuter Umschaltung durch diese Druckluft die Arbeitskolben 16a, 16b wieder in die Position gemäß Fig. 2 umgeschaltet werden.

Bei einer in Fig. 3 dargestellten Fehlschaltung wurde angenommen, daß der Magnet des Vorsteuerventils 26a angeregt ist, wohingegen der Magnet des Vorsteuerventils 26b nicht angeregt ist. Damit ist der Ventilsitz 28a geöffnet, der Ventilsitz 28b jedoch geschlossen. Der Arbeitskolben 16a wird über den Vorsteuerkanal 48b und die zweite Eingangsleitung 73a, das Speicherventil 70a, die Leitung 75a, den Ventilsitz 28a und den Kanal 50a mit Druckluft beaufschlagt und in die in Fig. 3 gezeigte Position umgeschaltet, während der Arbeitskolben 16b nicht umgeschaltet wird. Damit ist der Ventilsitz 34b geschlossen, der Ventilsitz 34a jedoch geöffnet. In dieser Stellung kann jedoch keine Druckluft zum Ventilsitz 34a strömen, da der zum Ventilsitz 34a führende Kreuzkanal 46a durch den kolbenförmigen Ventilteller 18b geschlossen ist. Der Verbraucheranschluß 24 ist über den offenen Ventilsitz 32b zum Rücklauf 32 entlüftet. Ein Druckaufbau am Verbraucheranschluß 24 ist ausgeschlossen.

Durch den Ventilteller 18a tritt zwar Druckluft ein über die Querbohrung 38 und den Ringkanal 42a in den Kreuzkanal 46b ein, da der Ventilteller 18b jedoch in geschlossener Stellung ist, kann sie dort nicht weiterströmen. Über den mit dem Kreuzkanal 46b in Verbindung stehenden Vorsteuerkanal 48b bleibt jedoch der Arbeitskolben 16a mit dem vollen Zulauf beaufschlagt.

Der Vorsteuerkanal 48a hingegen ist über den Ringkanal 40a und die offenen Ventilsitze 34a und 32b zum Rücklauf 22 entlüftet, so daß sich im Vorsteuerkanal 48a kein Druck aufbauen kann und ein etwa vorhandener Druck auf den Rücklaufdruck, z.B. Atmosphärendruck, abgebaut wird.

Aufgrund der Schaltung der Speicherventile 70a, 70b ist in diesem Fall das Speicherventil 70a in seiner Ruhestellung, in der die Leitung 73a über die Leitung 75a mit dem Ventilsitz 28a des Magnetventils 26a verbunden ist, so daß der Ventilsitz 28a über die Vorsteuerleitung 48b und die Speicherkammer 60b mit unter Druck stehendem Fluid beaufschlagt ist. Das Speicherventil 70b dagegen ist in seine Speicherstellung übergegangen, da in den beiden Leitungen 71b und 73b nicht der gleiche Druck vorhanden ist. Während nämlich in Leitung 73b kein Druck vorhanden ist, da diese Leitung über die Speicherkammer 60a und den Vorsteuerkanal 48a mit dem Rücklauf 22 verbunden und damit entlüftet ist, ist die Leitung 71b über die Speicherkammer 60b über die Leitungen 48b, 46b, den Ringkanal 42a und die Querbohrung 38 mit dem Zulaufanschluß 20 für Druckluft verbunden. In diesem Falle ist der Anschluß 210 (vergl. Fig. 6 und Fig. 7) des Speicherventils 70b über die der Leitung 74b mit der Atmosphäre verbunden. Sollte nun das Vorsteuerventil 26b noch in irgendeiner Weise umgeschaltet werden, so dass der Ventilsitz 28b geöffnet würde, so wäre ein Umschalten des Arbeitskolbens 16b nicht möglich, da der Kanal 50b über die Kanäle 75b und dem in Speicherstellung verharrenden Speicherventil 70b in diesem Falle mit der Leitung 74b verbunden ist.

Selbst wenn der Arbeitskolben 16a wieder in seine Ruhestellung übergehen würde, wie es in Fig. 4 dargestellt ist, bliebe der Fehler gespeichert, da das Speicherventil 70b auch in diesem Falle in seiner in Fig. 3 dargestellten Position verharren würde, obwohl die Druckverhältnisse an dem Speicherventil 70b in der Leitung 71b und 73b ausgeglichen wären. Erst wenn ein Rücksetzen des Speicherventils erfolgt, durch Betätigung des Rücksetzventils 72, wie es in Fig. 5 dargestellt ist, d.h. dann, wenn die Leitung 71b entlüftet wird und das Speicherventil 70b in seine Ruhestellung zurückkehrt, ist eine erneute Betätigung des Sicherheitsventils möglich. Dieses Rücksetzen kann beispielsweise durch einen Schlüsselschalter oder durch andere manuelle Betätigung erfolgen.

Ein Rücksetzen der Vorrichtung ist auch durch das Abschalten des Systemdruckes möglich. Dadurch können z.B. das Magnetventil oder auch das mechanisch betätigte Ventil, das beispielsweise mittels eines Schlüsselschalters betätigt wird, entfallen.

## Patentansprüche

1. Sicherheitsventil für druckluftbetriebene Verbraucher mit zwei parallel geschalteten, je einen Arbeitskolben (16a, 16b) und je einen mit diesem verbundenen Ventilteller aufweisenden Wegeventilen, von denen jedes durch ein ihm zugeordnetes Vorsteuerventil (26a, 26b) schaltbar ist, wobei die beiden Ventilteller jeweils in je einer Bohrung des Ventilgehäuses geführt sind und diese beiden Bohrungen mittels zweier Kreuzkanäle (46a, 46b) über Kreuz miteinander verbunden sind, und wobei der Ventilsitz (28a) des ersten Vorsteuerventils (26a) über einen Vorsteuerkanal (48b) mit dem einen Kreuzkanal (46b) verbunden ist, der von der Bohrung (36b) des einen Ventiltellers (18b) ausgeht, und daß der Ventilsitz (28b) des zweiten Vorsteuerventils (26b) über einen weiteren Vorsteuerkanal (48a) mit dem anderen Kreuzkanal (46a) verbunden ist, der von der Bohrung (36a) des anderen Ventiltellers (18a) ausgeht, **dadurch gekennzeichnet, daß** an zwei einander zugeordneten Punkten jedes der beiden Wegeventile jeweils ein druckluftbetriebenes Schaltelement vorgesehen ist, durch welches das Sicherheitsventil bei unterschiedlichen Drücken an diesen beiden Punkten sperrbar und nur durch externe druckluftbetriebene Betätigung wenigstens eines der beiden Schaltelemente wieder einschaltbar ist.

2. Sicherheitsventil nach Anspruch 1, **dadurch gekennzeichnet, daß** das jeweils eine Schaltelement in jeweils einem Vorsteuerkanal angeordnet ist, wobei die beiden Punkte Eingänge der Schaltelemente sind, die jeweils kreuzweise mit den entsprechenden Eingängen des anderen Schaltelements verbunden sind.

3. Sicherheitsventil nach Anspruch 2, **dadurch gekennzeichnet, daß** jedes Schaltelement eine Vorrichtung zur dynamischen Überwachung von Druckdifferenz in wenigstens zwei Druckleitungen mit einer Kolben-Zylinder-Einheit ist, die bei unterschiedlichen Drücken in den beiden Druckleitungen eines der beiden Wegeventile mit der Atmosphäre verbinden.

4. Sicherheitsventil nach Anspruch 3, **dadurch gekennzeichnet, daß** die Vorrichtung zur dynamischen Überwachung von Druckdifferenzen in den wenigstens zwei Druckleitungen eine Kolben-Zylindereinheit umfaßt, mit zwei einander gegenüberliegenden, unterschiedlich großen wirksamen Druckflächen (A1, A2), deren eine durch die eine Druckleitung und deren andere durch die andere Druckleitung mit unter Druck stehendem Fluid beaufschlagbar sind und mit einem Kolben (202), der entgegen der Rückstellkraft wenigstens einer Rückstellfeder (205) beweglich ist derart, daß bei gleichem Druck in den beiden Druckleitungen die Rückstellkraft der wenigstens einen Rückstellfeder (205) zusammen mit der an der der wenigstens einen Rückstellfeder (205) zugewandten Druckfläche (A2) anliegenden Druckkraft genauso groß ist wie die an der der Rückstellfeder (205) abgewandten Druckfläche (A1) anliegenden Druckkraft, so daß die Kolben-Zylindereinheit in ihrer Ruhestellung verharrt, und daß die Kolben-Zylindereinheit bei einer auch nur kurzfristigen Verringerung der an der der wenigstens einen Rückstellfeder (205) zugewandten Seite anliegenden Druckkraft in eine Speicherstellung übergeht, in der die an der der wenigstens einen Rückstellfeder (205) abgewandten Druckfläche (A1) anliegende Druckkraft größer ist als die Summe aus der Federkraft und der an einer dritten Eintrittsfläche (A3) bei einer Wiederbeaufschlagung mit unter Druck stehendem Fluid anliegende Druckkraft und daß die Kolben-Zylindereinheit aus der Speicherstellung nur durch Entfernen des auf die der Rückstellfeder (205) abgewandten Druckfläche (A1) wirkenden Drucks in die Ruhestellung rückführbar ist.

5. Sicherheitsventil nach Anspruch 4, **dadurch gekennzeichnet, daß** an der der wenigstens einen Rückstellfeder (205) abgewandten Seite angeordnete Druckfläche (A1) durch eine Betätigungsmembran (201) der Kolben-Zylindereinheit gebildet wird.

6. Sicherheitsventil nach Anspruch 4, **dadurch gekennzeichnet, daß** die an der der wenigstens einen Rückstellfeder (205) abgewandten Seite angeordnete Druckfläche (A1) durch ein Dichtelement, vorzugsweise einen Lippenring, eines Kolbens der Kolbenzylindereinheit gebildet wird.

7. Sicherheitsventil nach einem der Ansprüche 4 bis 6, **dadurch gekennzeichnet, daß** die Kolben-Zylindereinheit wenigstens zwei Anschlüsse (208, 210) aufweist, deren einer mit der Atmosphäre verbunden ist und deren anderer in Ruhestellung der Kolben-Zylindereinheit mit dem der wenigstens einen Rückstellfeder (205) zugewandten Anschluß (207) verbunden ist und die in Speicherstellung der Kolben-Zylindereinheit mit der mit der Atmosphäre verbundenen Anschluß (210) verbunden ist.

8. Sicherheitsventil nach einem der Ansprüche 4 bis 6, **dadurch gekennzeichnet, daß** die auf die der wenigstens einen Rückstellfeder (205) abgewandten Druckfläche (A1) wirkende Druckkraft durch ein Magnetventil oder durch ein mechanisch betätigbares Ventil oder durch Entfernen des Systemdrucks abbaubar ist.

## Claims

1. A safety valve for consumer devices operated by compressed air with two directional-control valves which are connected in parallel and which each have a respective working piston (16a, 16b) and a respective valve head connected to the said working piston (16a, 16b) and each of which can be switched by a pilot control valve (26a, 26b) associated with it, wherein each of the two valve heads is guided in a respective bore in the valve housing and these two bores are connected crosswise to each other by two cross-channels (46a, 46b), and wherein the valve seat (28a) of the first pilot valve (26a) is connected *via* a pilot channel (48b) to one cross-channel (46b) which starts from the bore (36b) of one valve head (18b), and the valve seat (28b) of the second pilot valve (28b) is connected *via* a second pilot channel (48a) to the other cross-channel (46a) which starts from the bore (36a) of the other valve head (18a), **characterized in that** a switching element operated by compressed air is provided in each case at two mutually corresponding points at each of the two directional-control valves, by means of which switching elements the safety valve can be blocked when the pressures at these two points are different and can be switched back on again only by the external actuation - operated by compressed air - of at least one of the two switching elements.

2. A safety valve according to Claim 1, **characterized in that** the respective switching element is provided in one pilot channel in each case, wherein the two points are inlets to the switching elements, each switching element being connected in a crosswise manner to the corresponding inlets of the other switching element.

3. A safety valve according to Claim 2, **characterized in that** each switching element is a device for the dynamic monitoring of a pressure difference in at least two pressure lines with a piston-cylinder unit, which connect one of the two directional-control valves to the atmosphere when the pressures in the two pressure lines are different.

4. A safety valve according to Claim 3, **characterized in that** the device for the dynamic monitoring of pressure differences in the at least two pressure lines comprises a piston-cylinder unit with two mutually opposed active pressure surfaces (**A1, A2**) of different sizes, one of which can be acted upon by pressurized fluid through one pressure line and the other by pressurized fluid through the other pressure line, and with a piston (202) which can move against the restoring force of at least one restoring spring (205) in such a way that, when the pressure in the two pressure lines is the same, the restoring force of the at least one restoring spring (205) together with the pressing force acting on the pressure surface (**A2**) facing the at least one restoring spring (205) is just as great as the pressing force acting on the pressure surface (**A1**) facing away from the restoring spring (205), so that the piston-cylinder unit remains in its rest position, and in the case of even only a brief reduction in the pressing force acting on the side facing the at least one restoring spring (205) the piston-cylinder unit switches over to a memory position in which the pressing force acting on the pressure surface (**A1**) facing away from the at least one restoring spring (205) is greater than the sum of the force of the spring and the pressing force exerted on a third inlet surface (**A3**) upon renewed action by the pressurized fluid, and the piston-cylinder unit can be returned from the memory position to the rest position only by eliminating the pressure acting on the pressure surface (**A1**) facing away from the restoring spring (205).

5. A safety valve according to Claim 4, **characterized in that** the pressure surface (**A1**) situated on the side facing away from the at least one restoring spring (205) is formed by an actuating diaphragm (201) of the piston-cylinder unit.

6. A safety valve according to Claim 4, **characterized in that** the pressure surface (**A1**) situated on the side facing away from the at least one restoring spring (205) is formed by a sealing element, preferably a lip ring, of a piston of the piston-cylinder unit.

7. A safety valve according to one of Claims 4 to 6, **characterized in that** the piston-cylinder unit has at least two ports (208, 210), one of which is connected to the atmosphere and the other of which, when the piston-cylinder unit is in the rest position, is connected to the port (207) facing the at least one restoring spring (205), and which, when the piston-cylinder unit is in the memory position, is connected to the port (210) connected to the atmosphere.

8. A safety valve according to one of Claims 4 to 6, **characterized in that** the pressing force acting on the pressure surface (**A1**) facing away from the at least one restoring spring (205) can be decreased by a solenoid valve or by a mechanically actuated valve or by the removal of the system pressure.

## Revendications

1. Soupape de sécurité pour consommateurs pneumatiques avec deux distributeurs montés en parallèle, présentant chacun un piston moteur (16a, 16b) et une tête de soupape reliée à ce piston moteur, chacun de ces deux distributeurs pouvant être commuté par une soupape pilote (26a, 26b) lui étant associée, les deux têtes de soupape étant amenées à chaque fois dans un alésage de la cage de soupape et ces deux alésages étant reliés l'un à l'autre en croix à l'aide de deux canaux transversaux (46a, 46b), et le siège de soupape (28a) du premier canal pilote (26a) étant relié via un canal pilote (48b) à l'un des canaux transversaux (46b) qui part de l'alésage (36b) de l'une des têtes de soupape (18b), et le siège de soupape (28b) de la deuxième soupape pilote (26b) étant relié via un autre canal pilote (48a) à l'autre canal transversal (46a) qui part de l'alésage (36a) de l'autre tête de soupape (18a),
**caractérisée en ce que**
sur deux points associés l'un à l'autre de chacun des deux distributeurs un élément de circuit pneumatique est à chaque fois prévu qui permet de verrouiller la soupape de sécurité en cas de différences de pression sur ces deux points et de ne la réactiver que grâce à l'actionnement pneumatique externe d'au moins un des deux éléments de circuit.

2. Soupape de sécurité selon la revendication 1,
**caractérisée en ce qu'**
un élément de circuit est à chaque fois disposé dans chaque canal pilote, les deux points étant des entrées des éléments de circuit qui sont à chaque fois reliées en croix avec les entrées correspondantes de l'autre élément de circuit.

3. Soupape de sécurité selon la revendication 2,
**caractérisée en ce que**
chaque élément de circuit est un dispositif pour le contrôle dynamique de la différence de pression dans au moins deux conduites de pression avec une unité piston-cylindre qui relient à l'atmosphère l'un des deux distributeurs en cas de différences de pression dans les deux conduites de pression.

4. Soupape de sécurité selon la revendication 3,
**caractérisée en ce que**
le dispositif pour le contrôle dynamique des différences de pression dans les deux conduites de pression au moins comprend une unité piston-cylindre avec deux surfaces de pression (A1, A2) efficaces, opposées l'une à l'autre et de dimensions différentes dont l'une peut être alimentée par un fluide sous pression via une conduite de pression et dont l'autre l'est via l'autre conduite de pression et avec un piston (202), qui est déplaçable à l'encontre de la force de rappel d'au moins un ressort de rappel (205) de sorte qu'à pression égale dans les deux conduites de pression la force de rappel d'au moins un ressort de rappel (205) associée à la force de pression agissant sur la surface de pression (A2) tournée vers au moins un ressort de pression (205) est aussi importante que la force de pression agissant sur la surface de pression (A1) détournée du ressort de pression (205), de sorte que l'unité piston-cylindre demeure ferme dans sa position neutre, et en cas de diminution, même courte, de la force de pression agissant sur la face tournée vers au moins un ressort de rappel (205), l'unité piston-cylindre passe dans une position de stockage dans laquelle la force de pression agissant sur la surface de pression (A1) non tournée vers au moins un ressort de rappel (205) est supérieure à la somme de l'élasticité et de la force de pression agissant sur une troisième surface d'entrée (A3) en cas de réalimentation avec du fluide sous pression, alors que l'unité piston-cylindre ne peut revenir de la position de stockage à la position neutre qu'en supprimant la pression agissant sur la surface de pression (A1) non tournée vers le ressort de rappel (205).

5. Soupape de sécurité selon la revendication 4,
**caractérisée en ce que**
la surface de pression disposée sur la face non tournée vers au moins un ressort de rappel (205) est formée par une membrane d'actionnement (201) de l'unité piston-cylindre.

6. Soupape de sécurité selon la revendication 4,
**caractérisée en ce que**
la surface de pression (A1) disposée sur la face non tournée vers au moins un ressort de rappel (205) est formée par un élément d'étanchéité, de préférence un joint à lèvre, d'un piston de l'unité piston-cylindre.

7. Soupape de sécurité selon l'une quelconque des revendications 4 à 6,
**caractérisée en ce que**
l'unité piston-cylindre présente au moins deux raccords (208, 210) dont l'un est relié à l'atmosphère et dont l'autre est relié au raccord (207) tourné vers au moins un ressort de rappel (205) en position de repos de l'unité piston-clindre, et au raccord (210) relié à l'atmosphère dans la position de stockage de l'unité piston-cylindre.

8. Soupape de sécurité selon l'une quelconque des revendications 4 à 6,
**caractérisée en ce que**
la force de pression agissant sur la surface de pression (A1) non tournée vers au moins un ressort de rappel (205) peut être diminuée par une électrovanne ou par une soupape pouvant être actionnée mécaniquement ou encore par la suppression de la pression du système.
